# EUROPÄISCHE PATENTSCHRIFT

(11) **EP 3 365 537 B1**
(45) Veröffentlichungstag und Bekanntmachung des Hinweises auf die Patenterteilung: **06.11.2019**
(21) Anmeldenummer: 16785341.5
(22) Anmeldetag: 30.09.2016
(51) Int. Cl.: F01L 13/00

(54) **KULISSENABSCHNITT FÜR EIN NOCKENSTÜCK EINES VENTILTRIEBS**
AXIALLY SLIDABLE SLEEVE FOR SELECTING A CAM DRIVING A VALVE
BAGUE COULISSANTE POUR SELECTION DE CAME DE COMMANDE DE SOUPAPE

(30) Priorität: 22.10.2015 DE 102015220602
(43) Veröffentlichungstag der Anmeldung: 29.08.2018
(73) Patentinhaber: Schaeffler Technologies AG & Co. KG, 91074 Herzogenaurach (DE)
(72) Erfinder: MANTEUFEL, Arne, 91074 Herzogenaurach (DE)
(86) Internationale Anmeldenummer: PCT/DE2016/200458
(87) Internationale Veröffentlichungsnummer: WO 2017/067549

(56) Entgegenhaltungen:
- EP-A1- 2 884 062
- DE-A1-102008 060 166
- DE-A1-102010 060 766

## Beschreibung

### Gebiet der Erfindung

Die Erfindung betrifft einen Kulissenabschnitt für ein Nockenstück eines Ventiltriebs, umfassend einen zylinderförmigen Körper, an dessen Außenumfang zwei gewindeartig verlaufende Verschiebenuten ausgestaltet sind, weiche jeweils dem Einfassen zumindest eines Aktuatorstifts eines dem Nockenstück zugeordneten Stellaktuators zur entsprechenden Axialverschiebung des Nockenstücks zu einer Grundwelle dienen, wobei die Verschiebenuten gegensinnig zueinander verlaufen und in einem gemeinsamen Auslaufbereich zusammengeführt sind. Des Weiteren betrifft die Erfindung einen Ventiltrieb für eine Brennkraftmaschine, bei welchem ein vorgenannter Kulissenabschnitt zur Anwendung kommt

### Stand der Technik

Aus der DE 10 2007 010 149 A1 geht ein Kulissenabschnitt für ein Nockenstück eines Ventiltriebes hervor, bei welchem das Nockenstück drehfest und axial verschiebbar auf einer Grundwelle angeordnet ist und der dementsprechend als Schiebenockenventiltrieb gestaltet ist Der Kulissenabschnitt des Nockenstücks umfasst dabei einen einstückigen, zylinderförmigen Körper, an dessen Außenumfang zwei gewindeartig verlaufende Verschiebenuten ausgestaltet sind. Die Verschiebenuten sind dabei jeweils zur Darstellung einer entsprechenden Axialverschiebung des Nockenstücks zur Grundwelle vorgesehen, indem dem Nockenstück ein Stellaktuator zugeordnet ist, dessen Aktuatorstift in einer jeweiligen, aktuellen Position des Nockenstücks auf der Grundwelle in eine der Verschiebenuten einfassen und im weiteren Verlauf eine Verschiebung des Nockenstücks in eine andere Position auf der Grundwelle hervorrufen kann. Die Verschiebenuten verlaufen gegensinnig zueinander und bewirken dementsprechend im Zusammenspiel mit dem Aktuatorstift auch entgegengesetzt zueinander orientierte Verschiebungen des Nockenstücks zur Grundwelle, wobei die Verschiebenuten in einem gemeinsamen Auslaufbereich zusammengeführt sind. An diesem Auslaufbereich laufen die Verschiebenuten von ihrer Nuttiefe wieder auf einen Außendurchmesser des Körpers aus, so dass der Aktuatorstift zum Ende der Verschiebung des Nockenstücks auf der Grundwelle aus der jeweiligen Verschiebenut herausgedrückt wird.

Aus der EP 2884062 A1 ist eine Vorrichtung zur Nockenwellenverstellung einer Brennkraftmaschine mit einer Nockenwelle mit mindestens einem drehfest daran angeordneten Nockenstück und einer Axialkulisse mit zwei Kulissenbahnen bekannt.

Ausgehend vom vorstehend beschriebenen Stand der Technik ist es nun die Aufgabe der vorliegenden Erfindung, einen Kulissenabschnitt für ein Nockenstück eines Ventiltriebes zu schaffen, wobei dieser Kulissenabschnitt dabei mit möglichst niedrigem Aufwand herstellbar sein soll,

### Offenbarung der Erfindung

Diese Aufgabe wird ausgehend vom Oberbegriff des Anspruchs 1 in Verbindung mit dessen kennzeichnenden Merkmalen gelöst Die hierauf folgenden, abhängigen Ansprüche geben jeweils vorteilhafte Weiterbildungen der Erfindung wieder. Ein Ventiltrieb einer Brennkraftmaschine, bei welchem ein einen vorgenannten Kulissenabschnitt aufweisendes Nockenstück zur Anwendung kommt, ist ferner Gegenstand der Ansprüche 7 und auch 8.

Gemäß der Erfindung umfasst ein Kulissenabschnitt einen zylinderförmigen Körper, an dessen Außenumfang zwei gewindeartig verlaufende Verschiebenuten ausgestaltet sind, welche jeweils dem Einfassen zumindest eines Aktuatorstiffs eines dem Nockenstück zugeordneten Stellaktuators zur entsprechenden Axialverschiebung des Nockenstücks zu einer Grundwelle dienen. Die Verschiebenuten verlaufen gegensinnig zueinander und sind in einem gemeinsamen Auslaufbereich zusammengeführt.

Ein erfindungsgemäßer Kulissenabschnitt ist innerhalb eines Ventiltriebes einer Brennkraftmaschine dann Teil mindestens eines Nockenstücks, welches drehfest und axial verschiebbar auf einer Grundwelle geführt ist und neben dem Kulissenabschnitt zumindest einen Nockenabschnitt umfasst. Für die drehfeste und axial verschiebbare Koppelung des Nockenstücks mit der Grundwelle ist das Nockenstück bevorzugt an einer Durchgangsbohrung mit einem Innenprofil versehen, mit welchem es auf einem korrespondierenden Außenprofil der Grundwelle aufgesetzt ist. Die beiden Profile sind dabei als entsprechende Mitnahmeprofile gestaltet, wie beispielsweise als Keilverzahnung. Die am Kulissenabschnitt gewindeartig verlaufenden, d. h. schraubenförmig gestalteten, Verschiebenuten dienen dem Einfassen mindestens eines Aktuatorstifts eines dem Nockenstück zugeordneten Stellaktuators zur gezielten Axialverschiebung des Nockenstücks zur Grundwelle,

Der Ventiltrieb ist also prinzipiell nach Art eines Schiebenockenventiltriebes gestaltet, bei welchem zumindest ein Nockenstück drehfest und axial verschiebbar auf einer Grundwelle platziert ist, um in unterschiedlichen Axialstellungen eine jeweilige AnSteuerung zumindest eines zugeordneten Gaswechselventifs mit je einem von mehreren, unterschiedlich gestalteten Einzelnocken vorzunehmen, Diese Einzelnocken sind dabei an dem zumindest einen Nockenabschnitt des Nockenstücks axial nebeneinanderliegend vorgesehen. Dabei wird in jeder Axialstellung des Nockenstücks je einer der Einzelnocken axial in Überdeckung mit einem dem Nockenabschnitt zugeordneten Übertragungselement gebracht, an welchem der Einzelnocken anläuft und dieses entsprechend seiner jeweiligen Nockenerhebung betätigt. Das jeweilige Übertragungselement setzt die Nockenkontur des Einzelnockens im Folgenden in entsprechende Öffnungs- und Schließbewegungen des zumindest einen Gaswechselventils um. Prinzipiell kann es sich bei einem Übertragungselement dabei um einen hebelartigen Nockenfolger, wie einen Schlepp- oder Kipphebel, oder auch um einen Tassenstößel handeln.

Die Erfindung umfasst nun die technische Lehre, dass der gemeinsame Auslaufbereich der Verschiebenuten eine konstante Nuttiefe aufweist. Mit anderen Worten führt also der gemeinsame Auslaufbereich der Verschiebenuten nicht auf einen Außendurchmesser des Körpers des Kulissenabschnitts zurück, sondern verbleibt im Wesentlichen auf ein und derselben Nuttiefe, Dabei kann diese Nuttiefe einer Nuttiefe der beiden Verschiebenuten entsprechen oder aber auch geringfügig hiervon abweichen.

Eine derartige Ausgestaltung eines Kulissenabschnitts für ein Nockenstück eines Ventiltriebes hat dabei den Vorteil, dass sich der Kulissenabschnitt mit niedrigem Herstellungsaufwand fertigen lässt, da der gemeinsame Auslaufbereich der beiden Verschiebenuten nicht mit veränderlicher Nuttiefe hergestellt werden muss, um ein Auslaufen auf den Außendurchmesser des Körpers des Kulissenabschnitts zu verwirklichen. Denn ein Auslaufbereich mit veränderlicher Nuttiefe muss üblicherweise im Rahmen eines Fräsvorganges hergestellt werden, was sich aufwändig gestaltet, Im Unterschied dazu kann ein Auslaufbereich mit konstanter Nuttiefe auch mit anderen, einfacheren Fertigungsverfahren hergestellt werden.

Bei der DE 10 2007 010 149 A1 ist der gemeinsame Auslaufbereich der beiden Verschiebenuten hingegen mit veränderlicher Nuttiefe gestaltet, indem der Auslaufbereich einen Übergang von einer sonstigen Nuttiefe der Verschiebenuten auf einen Außendurchmesser des zylindrischen Körpers des Kulissenabschnitts realisiert. Diese sich in Umfangsrichtung ändernde Tiefe des Auslaufbereichs muss dabei aufwändig gefertigt werden, was den Herstellungsaufwand entsprechend vergrößert.

Der zylinderförmige Körper des Kulissenabschnitts ist im Sinne der Erfindung bevorzugt einstückig gestaltet, setzt sich also nicht aus mehreren Einzelteilen zusammen, Es ist im Rahmen der Erfindung jedoch auch denkbar, diesen aus mehreren Einzelteilen zusammenzusetzen, wobei jeder Einzelteil dabei auch Teile der Verschiebenuten definieren kann, also beispielsweise je eine der Nutwände der zusammenlaufenden Verschiebenuten.

Entsprechend einer Ausführungsform der Erfindung sind die Verschiebenuten als gefräste Nuten hergestellt Durch Fräsen können die gewindeartigen Verläufe der Verschiebenuten problemlos gefertigt werden, wobei der Auslaufbereich dann aber entweder gesondert oder im gleichen Arbeitsgang mit gleichbleibender Tiefe hergestellt wird.

In Weiterbildung der Erfindung ist der Körper als Blechumformteil ausgeführt. Hierdurch kann der Herstellungsaufwand weiter vermindert werden, wobei der zylindrische Körper des Kulissenabschnitts dabei aus einem gebördelten Blechzylinder oder aber auch aus zwei spiegelsymmetrischen Ziehteilen realisiert sein kann. Im letztgenannten Fall ist dabei an jedem der Einzelteile bevorzugt jeweils eine Nutwand der Verschiebenuten ausgestaltet, so dass sich im Zuge des Zusammenfügens der beiden Einzelteile zum Kulissenabschnitt die Verschiebenuten mit dem gemeinsamen Auslaufbereich ergeben. Die Teile können dabei aus einem 2 mm Tiefziehblech gefertigt werden, wobei das Tiefziehen dann in Form von Napfen ausgeführt wird. Für das Zusammenfügen zum Kulissenabschnitt müssen die beiden symmetrischen Bauteile dann zueinander ausgerichtet werden, wobei dies durch ein entsprechendes Profil realisiert sein kann, wie beispielsweise das Vorsehen einer axial vorstehenden Lasche seitens des einen Bauteils, welches seitens des anderen Bauteils in eine entsprechende Freimachung einfasst.

Entsprechend einer weiteren Ausgestaltungsmöglichkeit der Erfindung ist der Auslaufbereich als umlaufender Einstich am Körper ausgestaltet Hierdurch ist eine besonders einfache Fertigung des Auslaufbereichs am Körper realisierbar, indem dieser im Rahmen einer kostengünstigen Drehoperation gefertigt wird. Ferner wird hierdurch erreicht, dass ein nicht rechtzeitig in eine Grundstellung rücküberführter Aktuatorstift des Stellaktuators nicht mit einem in Umfangsrichtung liegenden Ende des Auslaufbereichs kollidieren kann, da der Aktuatorstift ab dem Laufen im Auslaufbereich auch über eine komplette Umdrehung des Kulissenabschnitts ausgefahren bleiben kann.

Es ist eine weitere Ausführungsform der Erfindung, dass die Verschiebenuten Einlaufbereiche aufweisen, welche jeweils von einem Außendurchmesser des Körpers auf eine Nuttiefe der Verschiebenuten führen. Die Verschiebenuten sind also mit Einlaufbereichen versehen, welche von einem Außendurchmesser des Körpers auf die jeweilige Nuttiefe der Verschiebenuten führen. Hierdurch kann ein entsprechendes Eingleiten des Aktuatorstifts in die Versehiebenuten verwirklicht werden.

Es ist eine Weiterbildung eines Ventiltriebs, bei welchem ein erfindungsgemäßer Kulissenabschnitt zur Anwendung kommt, dass dem mindestens einen Nockenstück je ein Stellaktuator zugeordnet ist, wobei zumindest ein Aktuatorstift des Stellaktuators selbsttätig aus einer jeweiligen Ausfahrstellung in eine jeweilige Grundstellung zurückbewegt werden kann. Da ein entsprechender auf den Außendurchmesser auslaufender Auslaufbereich nicht vorgesehen ist und es dementsprechend nicht zu einem Zurückdrücken des Aktuatorstifts im Zuge des Laufens im Auslaufbereich kommt, muss seitens des Stellaktuators selbsttätig ein Rückhub des Aktuatorstifts vollzogen werden. Dies muss dabei in ausreichend schneller Zeit durchführbar sein.

Die Erfindung ist nicht auf die angegebene Kombination der Merkmale des Hauptanspruchs oder der hiervon abhängigen Ansprüche beschränkt Es ergeben sich darüber hinaus Möglichkeiten, einzelne Merkmale, auch soweit sie aus den Ansprüchen, der nachfolgenden Beschreibung bevorzugter Ausführungsformen der Erfindung oder unmittelbar aus den Zeichnungen hervorgehen, miteinander zu kombinieren. Die Bezugnahme der Ansprüche auf die Zeichnungen durch Verwendung von Bezugszeichen soll den Schutzumfang der Ansprüche nicht beschränken.

### Kurze Beschreibung der Zeichnungen

Vorteilhafte Ausführungsformen der Erfindung, die nachfolgend erläutert werden, sind in den Zeichnungen dargestellt. Es zeigt:
- Figur 1: eine schematische Ansicht eines Teils eines Ventiltriebes entsprechend einer ersten Ausführungsform der Erfindung;
- Figur 2: eine weitere schematische Ansicht des Teils des Ventiltriebes aus Figur 1;
- Figur 3: eine schematische Darstellung eines Teils eines Ventiltriebes gemäß einer zweiten Ausgestaltungsmöglichkeit der Erfindung; und
- Figur 4: ein Teilaspekt der Darstellung aus Figur 3.

### Ausführliche Beschreibung der Zeichnungen

Figur 1 zeigt eine perspektivische Ansicht eines Teils eines Ventiltriebes 1 für eine Brennkraftmaschine, wobei der Ventiltrieb 1 dabei prinzipiell nach Art eines dem Fachmann bekannten Schiebenockenventiltriebes gestaltet ist. Vorliegend ist dabei ein Nockenstück 2 des Ventiltriebes 1 gezeigt, welches innerhalb des Ventiltriebes 1 drehfest und axial verschiebbar auf einer - vorliegend nicht gezeigten - Grundwelle angeordnet ist. Zu diesem Zweck ist das Nockenstück 2 an einer Durchgangsbohrung 3 mit einem Innenprofil 4 versehen, über das die drehfeste und axial verschiebbare Koppelung mit der Grundwelle hergestellt ist, wobei die Grundwelle zu diesem Zweck mit einem hierzu korrespondierend gestalteten Außenprofil ausgestattet ist.

Das Nockenstück 2 besteht im Wesentlichen aus zwei axial beabstandet zueinander angeordneten Nockenabschnitten 5 und 6, die sich aus je zwei Einzelnocken 7 und 8 bzw. 9 und 10 zusammensetzen, und einem Kulissenabschnitt 11. Die Nockenabschnitte 5 und 6 stehen mit je einem ihrer Einzelnocken 7 oder 8 bzw. 9 oder 10 mit je einem zugehörigen - vorliegend nicht weiter dargestellten - Übertragungselement in Kontakt, welches eine jeweilige Nockenerhebung des jeweils ablaufenden Einzelnockens 7 oder 8 bzw. 9 oder 10 in entsprechende Öffnungs- und Schließbewegungen zumindest eines zugehörigen GaswechseSveniils des Ventiltriebes 1 umsetzt.

Welcher der Einzelnocken 7 oder 8 bzw. 9 oder 10 der Nockenabschnitte 5 und 6 mit dem jeweiligen Übertragungselement in Kontakt steht wird durch die aktuelle Position des Nockenstücks 2 auf der Grundwelle definiert, wobei diese Position mit Hilfe des Kulissenabschnitts 11 im Zusammenspiel mit einem - vorliegend ebenfalls nicht dargestellten - Stellaktuator des Ventiltriebes 1 eingestellt wird. Hierzu ist der Kulissenabschnitt 11 mit einem einstückigen, zylinderförmigen Körper 12 ausgestattet, an dessen Außenumfang zwei Verschiebenuten 13 und 14 ausgestaltet sind. Diese Verschiebenuten 13 und 14 weisen dabei einen gewindeartigen Verlauf auf und verlaufen gegensinnig zueinander hin zu einer axialen Mitte des Körpers 12, wo sie in einem gemeinsamen Auslaufbereich 15 zusammengeführt sind. Zudem weist jede Verschiebenut 13 und 14 je einen Einlaufbereich 16 bzw. 17 auf, über welchen jeweils ein Übergang von einem Außendurchmesser des Körpers 12 auf die eigentliche Nuttiefe der jeweiligen Verschiebenut 13 bzw. 14 verwirklicht wird, wie insbesondere aus der weiteren Ansicht in Figur 2 ersichtlich ist.

Als Besonderheit ist der gemeinsame Auslaufbereich 15 der Verschiebenuten 13 und 14 mit konstanter Nuttiefe ausgeführt, wobei diese Nuttiefe im Wesentlichen der im Anschluss an die Einlaufbereiche 16 und 17 folgenden Nuttiefen der Verschiebenuten 13 und 14 entspricht. Konkret ist der Auslaufbereich 15 dabei als umlaufender Einstich am Körper 12 gestaltet, welcher im Rahmen einer Drehoperation gefertigt wurde. Die übrigen Teile der Verschiebenuten 13 und 14 sind hingegen fräsend hergestellt, um insbesondere auch die Einlaufbereiche 16 und 17 entsprechend gestalten zu können. Der einstückige Körper 12 des Kulissenabschnitts 11 liegt zudem als Blechumformteil vor, nämlich als gebördelter Blechzylinder.

Der dem Nockenstück 2 zugeordnete Stellaktuator ist im vorliegenden Fall dazu in der Lage, selbsttägig einen Rückhub seines Aktuatorstifts durchzuführen, da der gemeinsame Auslaufbereich 15 der Verschiebenuten 13 und 14 nicht mit einer ansteigenden Flanke ausgestattet ist, die ansonsten für ein Zurückschieben des Aktuatorstifts sorgen würde.

Ferner zeigt Figur 3 eine perspektivische Ansicht eines Teils eines Ventiltriebes 18 gemäß einer zweiten Ausgestaltungsmöglichkeit der Erfindung, wobei auch hier ein Nockenstück 19 des Ventiltriebes 18 dargestellt ist, Der Ventiltrieb 18 entspricht im Wesentlichen der Variante nach den Figuren 1 und 2, wobei im Unterschied zu der vorhergehenden Variante ein Körper 20 eines Kulissenabschnitts 21 des Nockenstücks 19 nicht einstückig ausgestaltet ist, sondern sich aus zwei Einzelteilen 22 und 23 zusammensetzt. Die Einzelteile 22 und 23 sind dabei als spiegelsymmetrische Ziehteile realisiert, welche im Rahmen von Tiefziehprozesser), insbesondere Napfen, gefertigt wurden. Jeder Einzelteil 22 bzw. 23 definiert dabei je eine Nutwand zweier Verschiebenuten 24 und 25, die, wie schon bei der Variante nach den Figuren 1 und 2. gewindeartig und gegensinnig zueinander verlaufend in einem gemeinsamen Auslaufbereich 26 zusammengeführt sind.

Da beide Einzelteile 22 und 23 zueinander ausgerichtet werden müssen ist der Einzelteil 22 mit einer, in Figur 4 zu sehenden, axial vorstehenden Lasche 27 ausgestattet, mit welcher er seitens des Einzelteils 23 in eine korrespondierende Freimachung 28 einfasst. Beide Einzelteile 22 und 23 sind dabei als Guerpressverband am restlichen Teil des Nockenstücks 19 befestigt. Im Übrigen entspricht die Ausführungsform nach den Figuren 3 und 4 sonst der vorhergehenden Variante nach den Figuren 1 und 2, so dass auf das hierzu Beschriebene Bezug genommen wird.

Mittels der erfindungsgemäßen Ausgestaltungen eines Kulissenabschnitts für ein Nockenstück kann der Herstellungsaufwand reduziert werden.

### Bezugszeichenliste

- 1: Ventiltrieb
- 2: Nockenstück
- 3: Durchgangsbohrung
- 4: Innenprofil
- 5: Nockenabschnitt
- 6: Nocken abschnitt
- 7: Einzelnocken
- 8: Einzelnocken
- 9: Einzelnocken
- 10: Einzelnocken
- 11: Kulissehabschnitt
- 12: Körper
- 13: Verschiebenut
- 14: Verschiebenut
- 15: Auslaufbereich
- 16: Einlaufbereich
- 17: Einlaufbereich
- 18: Ventiltrieb
- 19: Nockenstück
- 20: Körper
- 21: Kulissenabschnitt
- 22: Einzelteil
- 23: Einzelteil
- 24: Verschiebenut
- 25: Verschiebenut
- 26: Auslaufbereich
- 27: Lasche
- 28: Freimachung

## Patentansprüche

1. Kulissenabschnitt (11; 21) für ein Nockenstück (2; 19) eines Ventiltriebs (1; 18), umfassend einen zylinderförmigen Körper (12; 20), an dessen Außenumfang zwei gewindeartig verlaufende Verschiebenuten (13, 14; 24, 25) ausgestaltet sind, weiche jeweils dem Einfassen zumindest eines Aktuatorstifts eines dem Nockenstück (2; 19) zugeordneten Stellaktuators zur entsprechenden Axialverschiebung des Nockenstücks (2; 19) zu einer Grundwelle dienen, wobei die Verschiebenuten (13, 14; 24, 25) gegensinnig zueinander verlaufen und in einem gemeinsamen Auslaufbereich (15; 26) zusammengeführt sind, **dadurch gekennzeichnet, dass** der gemeinsame Auslaufbereich (15; 26) eine konstante Nuttiefe aufweist.

2. Kulissenabschnitt (11) nach Anspruch 1, **dadurch gekennzeichnet, dass** der Körper (12) einstückig gestaltet ist.

3. Kulissenabschnitt (11) nach Anspruch 1, **dadurch gekennzeichnet, dass** die Verschiebenuten (13, 14) als gefräste Nuten hergesteilt sind.

4. Kulissenabschnitt (11; 21) nach Anspruch 1, **dadurch gekennzeichnet, dass** der Körper (12, 20) als Blechumformteil ausgeführt ist.

5. Kulissenabschnitt (11) nach Anspruch 1, **dadurch gekennzeichnet, dass** der Auslaufbereich (15) als umlaufender Einstich am Körper (12) ausgestaltet ist.

6. Kulissenabschnitt (11; 21) nach Anspruch 1, **dadurch gekennzeichnet, dass** die Verschiebenuten (13, 14; 24, 25) Einlaufbereiche (16, 17) aufweisen, welche jeweils von einem Außendurchmesser des Körpers (12, 20) auf eine Nuttiefe der Verschiebenuten (13, 14; 24, 25) führen.

7. Ventiltrieb (1; 18) für eine Brennkraftmaschine, umfassend mindestens ein Nockenstück (2; 19), welches drehfest und axial verschiebbar auf einer Grundwelle geführt ist und zumindest einen Nockenabschnitt (5, 6) und einen Kulissenabschnitt (11; 21) umfasst, wobei der KuSissenabschnitt (11; 21) gemäß einem oder mehreren der Ansprüche 1 bis 6 gestaltet ist.

8. Ventiltrieb (1; 18) nach Anspruch 7, **dadurch gekennzeichnet, dass** dem mindestens einen Nockenstück (2; 19) je ein Stellaktuator zugeordnet ist, wobei zumindest ein Aktuatorstift des StelSaktuators selbsttätig aus einer jeweiligen Ausfahrstellung in eine jeweilige Grundstellung rückbewegbar ist.

## Claims

1. Slotted guide section (11; 21) for a cam piece (2; 19) of a valve train (1; 18), comprising a cylindrical body (12; 20), on the outer circumference of which two displacement grooves (13, 14; 24, 25) are configured which run in a thread-like manner and serve in each case to enclose at least one actuator pin of an actuator which is assigned to the cam piece (2; 19) for the corresponding axial displacement of the cam piece (2; 19) with respect to a basic shaft, the displacement grooves (13, 14; 24, 25) running in opposite directions with respect to one another and being combined in a common run-out region (15; 26), **characterized in that** the common run-out region (15; 26) has a constant groove depth.

2. Slotted guide section (11) according to Claim 1, **characterized in that** the body (12) is of single-piece design.

3. Slotted guide section (11) according to Claim 1, **characterized in that** the displacement grooves (13, 14) are produced as milled grooves.

4. Slotted guide section (11; 21) according to Claim 1, **characterized in that** the body (12, 20) is configured as a formed sheet metal part.

5. Slotted guide section (11) according to Claim 1, **characterized in that** the run-out region (15) is configured as a circumferential notch on the body (12).

6. Slotted guide section (11; 21) according to Claim 1, **characterized in that** the displacement grooves (13, 14; 24, 25) have run-in regions (16, 17) which lead in each case from an external diameter of the body (12, 20) to a groove depth of the displacement grooves (13, 14; 24, 25).

7. Valve train (1; 18) for an internal combustion engine, comprising at least one cam piece (2; 19) which is guided on a basic shaft fixedly so as to rotate with it and in an axially displaceable manner, and comprises at least one cam section (5, 6) and a slotted guide section (11; 21), the slotted guide section (11; 21) being designed according to one or more of Claims 1 to 6.

8. Valve train (1; 18) according to Claim 7, **characterized in that** the at least one cam piece (2; 19) is assigned in each case one actuator, it being possible for at least one actuator pin of the actuator to move back automatically out of a respective extended position into a respective basic position.

## Revendications

1. Segment de coulisse (11 ; 21) pour une pièce de came (2 ; 19) d'une commande de soupapes (1 ; 18), comprenant un corps cylindrique (12 ; 20) au niveau de la périphérie extérieure duquel sont réalisées deux rainures de glissement (13, 14 ; 24, 25) s'étendant en hélice, qui servent à chaque fois à recevoir au moins une goupille d'actionneur d'un actionneur de commande associé à la pièce de came (2 ; 19) en vue du coulissement axial correspondant de la pièce de came (2 ; 19) par rapport à un arbre de base, les rainures de glissement (13, 14 ; 24, 25) s'étendant en sens inverse l'une par rapport à l'autre et étant réunies dans une région de sortie commune (15 ; 26), **caractérisé en ce que** la région de sortie commune (15 ; 26) présente une profondeur de rainure constante.

2. Segment de coulisse (11) selon la revendication 1, **caractérisé en ce que** le corps (12) est réalisé d'une seule pièce.

3. Segment de coulisse (11) selon la revendication 1, **caractérisé en ce que** les rainures de glissement (13, 14) sont réalisées sous forme de rainures fraisées.

4. Segment de coulisse (11 ; 21) selon la revendication 1, **caractérisé en ce que** le corps (12, 20) est réalisé sous forme de pièce façonnée en tôle.

5. Segment de coulisse (11) selon la revendication 1, **caractérisé en ce que** la région de sortie (15) est réalisée sous forme d'encoche périphérique au niveau du corps (12).

6. Segment de coulisse (11 ; 21) selon la revendication 1, **caractérisé en ce que** les rainures de glissement (13, 14 ; 24, 25) présentent des régions d'entrée (16, 17) qui conduisent à chaque fois d'un diamètre extérieur du corps (12, 20) à une profondeur de rainure des rainures de glissement (13, 14 ; 24, 25).

7. Commande de soupapes (1 ; 18) pour un moteur à combustion interne, comprenant au moins une pièce de came (2 ; 19) qui est guidée de manière déplaçable axialement et de manière solidaire en rotation sur un arbre de base et qui comprend au moins un segment de came (5, 6) et un segment de coulisse (11 ; 21), le segment de coulisse (11 ; 21) étant réalisé selon l'une quelconque ou plusieurs des revendications 1 à 6.

8. Commande de soupapes (1 ; 18) selon la revendication 7, **caractérisée en ce qu'**un actionneur de commande est à chaque fois associé à l'au moins une pièce de came (2 ; 19), au moins une goupille d'actionneur de l'actionneur de commande pouvant être ramenée automatiquement d'une position sortie respective dans une position de base respective.
